# EUROPÄISCHE PATENTSCHRIFT

(11) **EP 0 645 191 B1**
(45) Veröffentlichungstag und Bekanntmachung des Hinweises auf die Patenterteilung: **15.12.1999**
(21) Anmeldenummer: 94112048.7
(22) Anmeldetag: 02.08.1994
(51) Int. Cl.: B05B 3/04

(54) **Düse**
Nozzle
Buse

(30) Priorität: 26.08.1993 DE 4328744
(43) Veröffentlichungstag der Anmeldung: 29.03.1995
(73) Patentinhaber: SPRAYING SYSTEMS DEUTSCHLAND GmbH & Co. KG, D-73630 Remshalden (DE)
(72) Erfinder: Steinhilber, Ernst, D-71696 Möglingen (DE); Kütterer, Heinz, D-71397 Leutenbach (DE)
(74) Vertreter: Patentanwälte Rüger, Barthelt & Abel

(56) Entgegenhaltungen:
- BE-A- 720 408
- DE-A- 3 419 964
- DE-C- 548 087
- FR-A- 540 295
- FR-A- 1 454 228
- US-A- 2 509 576
- US-A- 3 082 960
- US-A- 3 464 632
- US-A- 3 580 506
- US-A- 3 608 828
- US-A- 4 405 087

## Beschreibung

Zum Abspülen von Wänden bzw. Behälterwänden wird ein Flüssigkeitsstrahl benötigt, der mit möglichst hoher Strahlkraft auf die Wand auftrifft. Dabei müssen mit dem Strahl sämtliche Wandteile erreicht werden, um den gewünschten Reinigungseffekt zu erzielen. Im Falle von etwa zylindrischen Behältern ist es deshalb von Vorteil, eine rotierende Düse zu verwenden, die von sich aus den Strahl über die gesamte Innenumfangsfläche des Behälters führt. Zweckmäßigerweise wird zum Antrieb der rotierenden Düse das Reinigungsfluid verwendet, das durch die Düse hindurchströmt.

Allerdings müssen derartige rotierende Düsen langsam laufen, weil sonst nur ein Sprühstrahl auftritt, der nicht geeignet ist, die Behälterwand zu reinigen, sondern sie lediglich benetzt.

Um solche langsam laufenden rotierenden Düsen zu erreichen, ist es bekannt, in den Strömungsweg der Reinigungsflüssigkeit eine Turbine zu bringen, die über ein Getriebe die Kreisbewegung des Düsenauslasses bewirkt.

Es ist ohne weiteres einzusehen, dass das Getriebe die Düse mechanisch aufwendig macht.

Eine weitere Anforderung, die an eine solche Düse zum Reinigen von Behältern gestellt wird, ist eine von dem Druck der Flüssigkeit angenähert unabhängige Drehzahl, und zwar auch bei der Verwendung von Schaum.

Eine rotierende Düse, die eine druckproportionale Drehzahl erreichen soll, ist aus der FR-A-1 454 228 bekannt. Diese rotierende Düse besteht aus einem Gehäuse, in dem eine rohrförmige Welle drehbar gelagert ist. Die Lagerung der Welle geschieht mit Hilfe des Axialgleitlagers in dem Gehäuse. Dieses Lagers nimmt die Radial- und die Axialkräfte auf.

An dem aus dem Gehäuse herausragenden Ende der Welle sitzt ein kugelförmiger Kopf mit radial nach außen führenden Düsenbohrungen. Im Inneren des Gehäuses ist die Welle mit mehreren radial verlaufenden Bohrungen versehen und außerdem trägt sie einen gegenüber der Düsenwelle seitlich versetzten Mitnehmer. Am innenliegenden Ende der Düsenwelle ist ein Antriebsglied vorgesehen, das mit dem Mitnehmer mittels Reibschluß zusammenwirken soll. Dieser Mitnehmer ist drehbar bezüglich einer rohrförmigen Führungsachse und gegenüber dieser Führungsachse außerdem seitlich verschiebbar. Somit kommt ein indirekte Verbindung zwischen der Welle und dem Antriebsglied zustande.

Schließlich befindet sich in dem Gehäuse noch eine Leiteinrichtung, bestehend aus einer Scheibe mit schräg verlaufenden Bohrungen, die auf einer Schulter in dem Gehäuse ruht und in der die rohrförmige Achse drehfest sitzt, die bis in die Düsenwelle hineinreicht.

Gemäß der Beschreibung soll mit Hilfe dieser Anordnung eine Drehzahl der Düsenwelle erreicht werden, die im Wesentlichen proportional zum Flüssigkeitsdurchsatz ist, d.h. mit zunehmendem Druck erhöht sich entsprechend die Drehzahl der Düsenwelle, was wiederum zu immer kleineren Tröpfchen führt, je höher die Drehzahl ist. Würde eine solche Düse zum Reinigen eingesetzt werden, so würde die Reinigungswirkung mit zunehmendem Flüssigkeitsdruck sinken.

Ausgehend hiervon ist es Aufgabe der Erfindung, eine rotierende Düse zu schaffen, bei der der Düsenkopf ohne Getriebe mit einer langsamen Drehzahl angetrieben wird und bei der die Drehzahl in einem Druckbereich nicht entsprechend dem Flüssigkeitsdruck ansteigt.

Diese Aufgabe wird erfindungsgemäß durch die rotierende Düse mit den Merkmalen des Anspruches 1 gelöst.

Aufgrund der Bauform der neuen rotierenden Düse wirkt das Axiallager gleichzeitig als Reibungsbremse, deren Bremswirkung durch den Flüssigkeitsdruck gesteuert wird. Obzwar bisher die genauen Wirkzusammenhänge nicht völlig aufgeklärt sind, weshalb die neue rotierende Düse diesen selbsttätig die Drehzahl begrenzenden Effekt zeigt, kann möglicherweise davon ausgegangen werden, dass bei niedrigen Drücken sich zunächst in dem Axialspalt der beiden Lagerflächen des Axiallagers infolge der durch die Düse strömenden Flüssigkeit eine Flüssigkeitsreibung einstellt, die mit zunehmendem Druck in eine trockene Reibung übergeht. Dadurch ändert sich druckabhängig der Reibbeiwert, und bis zu einem Betriebsdruck von 0,5 bar steigt die Drehzahl der Turbine und damit die Drehzahl des Düsenkopfes etwa proportional mit dem Druck an, wobei je nach sonstiger Ausbildung der neuen Düse Drehzahlen bis ca. 50 U/min erreicht werden. Oberhalb von ca. 0,5 bar endet die Proportionalität zwischen Drehzahl und Flüssigkeitsdruck. Statt dessen beginnt jenseits dieses Druckes die Drehzahl sogar wieder abzufallen, wobei der Drehzahlabfall bzw. das Drehzahlmaximum abhängig von weiteren Konstruktionsparametern der neuen Düse ist.

Bei der neuen Düse kommt die Antriebskraft nicht aus dem Rückstoß des aus der Düse austretenden Flüssigkeitsstrahles. Vielmehr wird diese Antriebskraft von der Turbine erbracht und je nach dem, wie stark der Austrittswinkel des Flüssigkeitsstrahles gegenüber der Normalen auf die Austrittsfläche geneigt ist, kann der Strahl noch eine Zusatzkraft liefern, um gegebenenfalls Bremseffekte bei hohen Drehzahlen weiter zu kompensieren.

Um den gewünschten Bremseffekt durch das Axialgleitlager nicht zu beeinträchtigen, ist, abgesehen von der Dichtwirkung durch das Axiallager, keine weitere nennenswerte Dichtung vorgesehen.

Ein selbsttätiges Anlaufen der rotierenden Düse wird erreicht, wenn der Reibbeiwert in dem Axiallager in dem Bereich zwischen 0,05 und 0,15 liegt. Solche Reibbeiwerte können beispielsweise erreicht werden, wenn eine oder beide Axiallagerflächen PTFE oder einen Werkstoff mit vergleichbaren Reibbeiwerten enthalten.

Um einen möglichst guten Wirkungsgrad der Turbine zu erhalten, ist der Turbine zweckmäßigerweise ein Injektor vorgeschaltet, durch den ein mit tangentialer Richtung in die Turbine einströmender Strahl erzeugt wird. Die Durchlassbohrung in dem Injektor ist gegenüber der Drehachse der Turbine seitlich versetzt und auch geneigt.

Eine sehr einfache Turbine wird erhalten, wenn sie die Gestalt einer zylindrischen Scheibe aufweist, in deren Außenumfangsfläche Nuten als Durchlässe eingearbeitet sind. Damit in jedem Falle die neue rotierende Düse von selbst anläuft und mit gleichförmiges Winkelgeschwindigkeit läuft, ist die Anzahl der Durchlassbohrungen in dem Injektor und die Zahl der Durchlässe in der Turbine teilerfremd.

Im Übrigen sind Weiterbildungen der Erfindung Gegenstand von Unteransprüchen.

In der Zeichnung ist ein Ausführungsbeispiel des Gegenstandes der Erfindung dargestellt. Es zeigen:
Fig. 1 die neue rotierende Düse in einer perspektivischen Explosionsdarstellung,
Fig. 2 die Düse nach Fig. 1 im zusammengesetzten Zustand und in einem Längsschnitt und
Fig. 3 ein Diagramm zur Veranschaulichung der Abhängigkeit der Drehzahl vom Betriebsdruck.

Wie die Fig. 1 und 2 zeigen, weist die neue rotierende Düse 1 ein etwa zylindrisches Gehäuse 2 auf, das an seinem rückwärtigen Ende mit einem Außengewinde 3 versehen ist. Das Gehäuse 2 begrenzt einen durchgehend zylindrischen Innenraum 4, der an einer Stirnseite 5 des Gehäuses 2 in eine dazu koaxiale Bohrung 6 übergeht. In der koaxialen Bohrung 6 steckt eine aus PTFE bestehende Bundbüchse 7, deren Bund in dem Innenraum 4 angeordnet ist.

Zum hinteren Ende hin wird das Gehäuse 2 von einer auf das Außengewinde 3 aufgeschraubten Überwurfmutter 9 begrenzt, die koaxial mit einem Flüssigkeitseinlass 11 versehen ist. Der Flüssigkeitseinlass 11 ist eine durch den Boden der Überwurfmutter 9 durchgehende Bohrung mit einem Innengewinde 12.

In dem zylindrischen Innenraum 4, der bis in die Nähe des Bundes 8 konstanten Querschnitt hat, rotiert eine Turbine 13. Diese Turbine 13 ist eine zylindrische Scheibe, deren Außendurchmesser geringfügig kleiner als die lichte Weite des zylindrischen Innenraums 4 ist und die in ihrem Außenumfang bei dem gezeigten Ausführungsbeispiel ingesamt acht Nuten 14 mit rechteckigem Querschnitt enthält. Die Nuten 14 durchsetzen die die Turbine 13 bildende Scheibe von einer vorderen Stirnseite 15 bis hin zu einer hinteren Stirnseite 16, und außerdem sind die Nuten 14 in radialer Richtung offen. Ferner lassen die Figuren erkennen, dass die Nuten 14 gegenüber der Achse der Turbine 13, die mit der Symmetrieachse der Turbine 13 zusammenfällt, schräg geneigt sind. Den Winkel, den die Längsachse jeder Nut 14 in der Projektion mit der Drehachse der Turbine 13 einschließt, liegt zwischen etwa 10° und 40°. Im gezeigten Ausführungsbeispiel beträgt der Winkel exakt 25°.

An der Stirnseite 15 geht die die Turbine 13 bildende Scheibe einstöckig in eine Turbinenwelle 17 über. Die Turbinenwelle 17 weist unmittelbar angrenzend an die Turbine 13 einen zylindrischen Abschnitt 18 mit größerem Durchmesser auf, der an einer Ringschulter 19 in einen zylindrischen Abschnitt 21 mit reduziertem Durchmesser übergeht. Der Durchmesser des Abschnittes 21 ist so bemessen, dass er mit geringem Spiel in der Bohrung der Bundbüchse 7 rotieren kann. Die Länge des Abschnittes 21 ist ausreichend, damit die Turbinenwelle 17 nach außen aus dem Gehäuse 2 hervorsteht, um auf ihrem vorstehenden Ende einen Düsenkopf 22 befestigen zu können.

Die beim Betrieb der Düse 1 auftretenden Axialkräfte werden von einem Axiallager 23 übertragen, dessen eine Lagerfläche die plane innenliegende Stirnfläche des Bundes 8 und dessen andere Axiallagerfläche ein Ring 25 ist, der auf die Turbinenwelle 17 bis zu der Schulter 19 aufgeschoben ist. Um die trockene Reibung in dem Axiallager 23 so klein wie möglich zu halten, bestehen sowohl die Bundbüchse 7 als auch der Ring 25 mit recheckigem Querschnitt aus PTFE oder einem vergleichbaren Werkstoff. Der Außendurchmesser des Rings 25 beträgt bei einem praktischen Ausführungsbeispiel ca. 19 mm, während die lichte Weite etwa 13 mm entsprechend dem Außendurchmesser des Abschnittes 21 der Turbinenwelle 17 ist. Die Höhe des Ringes 25 beträgt ca. 1 mm. Abgesehen von der Lagerung durch die Turbinenwelle 17 ist an der rückwärtigen Stirnseite 16 eine weitere Lagerung mittels eines einstöckig angeformten zylindrischen Zapfens 26 vorgesehen, der zu der Turbinenwelle 17 koaxial ist. Dieser Zapfen 26 rotiert in einer Sackbohrung 27, die in einem Einsatzkörper 28 enthalten ist. Der Einsatzkörper 28 hat die Gestalt eines flachen Kegelstumpfes und sitzt im der überwurfmutter 9 zugekehrten rückwärtigen Ende des zylindrischen Innenraums 4. Damit von dem Flüssigkeitsdruck der Einsatzkörper 28 nicht vorgeschoben werden kann, ist sein Durchmesser etwas größer als der im Bereich der Turbine 13 liegende Hauptabschnitt des Innenraumes 4, der sich an einer Schulter 29, die radial nach innen springt, zum rückwärtigen Ende hin zylindrisch erweitert.

Dieser Einsatzkörper 28 enthält insgesamt drei schräg verlaufende Bohrungen 31, die auf einem Teilkreisdurchmesser liegen, der gleich dem Teilkreisdurchmesser der Nuten 14 der Turbine 13 ist. Die Bohrungen 31 verlaufen gegenüber der Drehachse der Turbine 13 unter einem stärker geneigten Winkel als die Nuten 14 und bei dem gezeigten Ausführungsbeispiel beträgt der Winkel, den die Achsen dieser drei Bohrungen 31 gegenüber der Drehachse einschließen 55°. Der Durchmesser der drei Bohrungen 31, die äquidistant verteilt sind, beträgt ca. 4 mm und ist etwas kleiner als die Weite der Nuten 14, gemessen in Umfangsrichtung. Der Einsatzkörper wirkt so als Injektor für eine Turbine 13.

Auf diese Weise kann die Flüssigkeit über den Flüssigkeitseinlass 11 durch einen Spalt 32 zwischen dem Einsatzkörper 28 und dem Boden der Überwurfmutter 9 zu den Durchlassbohrungen 31 strömen. Aus dem Innenraum 4 strömt die Flüssigkeit über Querbohrungen 33 ab, die in der Turbinenwelle 17 in dem Abschnitt 18 mit größerem Durchmesser angebracht sind. Diese Querbohrungen 33 münden in eine Sackbohrung 34, die von dem außerhalb des Gehäuses 2 liegenden Ende her in die Turbinenwelle 17 hinfährt.

Der Düsenkopf 22 besteht aus einem auf der Turbinenwelle 17 aufgesteckten und dort durch entsprechende Mittel gesicherten Rohrstück 35, das eine Schulter 36 bildet sowie einen bis zu der Schulter 36 auf das Rohrstück 35 aufgesteckten und im Querschnitt sechseckigen Ring 37, wobei das Rohr 35 durch eine koaxiale Bohrung 38 des Ringes 37 hindurchführt. Die Bohrung 38 ist im Inneren bei 39 radial nach außen springend erweitert.

Um den Ring 37 auf der Schulter 36 zu halten, ist auf dem vorderen geschlossenen Ende des Rohres 35 eine Mutter 40 aufgeschraubt.

In dem Ring 37 führen mehrere, beim gezeigten Ausführungsbeispiel insgesamt drei verhältnismäßig weit bemessene Bohrungen 41 nach außen, und zwar sind die Bohrungen 41 derart angebracht, dass sie keine oder nur eine geringe Komponente in Umfangsrichtung haben.

Die Strömungsverbindung zwischen der Bohrung 34 und den Flüssigkeitsauslässen 41 erfolgt durch den Innenraum des Rohres 35 sowie entsprechenden Querbohrungen 42 in diesem.

Die Arbeitsweise der insoweit beschriebenen rotierenden Düse 1 ist wie folgt:

Die zu verspritzende Flüssigkeit wird unter Druck in den Flüssigkeitseinlass 11 eingespeist. Von hier aus strömt die Flüssigkeit durch den Spalt 32 längs der Mantelfläche des Einsatzkörpers 28 zu den drei schräg verlaufenden Bohrungen 34, die insgesamt drei Flüssigkeitsstrahle erzeugen. Diese Flüssigkeitsstrahle haben eine Komponente in Richtung zu der Turbine 13 und außerdem eine Komponente in Umfangsrichtung, da die Bohrungen, die die Durchlässe 31 bilden, unter dem erwähnten Winkel von 55° schräg gegen die Drehachse geneigt sind. Hierdurch trifft die aus den Durchlässen 31 ausströmende Flüssigkeit mit einer Umfangskomponente gegen die in Strömungsrichtung liegenden Wände der Nuten 14, wodurch die Turbine 13 in Rotation versetzt wird. Die durch die Nuten 14 hindurchströmende Flüssigkeit gelangt in den Bereich des Innenraumes 4 zwischen der Turbine 13 und dem Axiallager 23. Je nach Druckverhältnissen gelangt ein sehr geringer Teil der Flüssigkeit in den Spalt des Akiallagers 23 und bewirkt dort eine Flüssigkeitsschmierung. Der weitaus größte Teil der Flüssigkeit strömt hingegen durch die radialen Bohrungen 33 in die Bohrung 34 und von dort in das Rohr 35, das es durch die Querbohrungen 32 in Richtung auf die Düsenauslässe 41 verlässt. Da die Turbinenwelle 17 einstöckig und somit auch drehfest mit der Turbine 13 verbunden ist und der Düsenkopf 22 drehfest auf dem Rohr 35 gehalten ist, läuft er mit der Turbine 13 um.

Die Drehzahl, mit der die Turbine 13 rotiert, hängt davon ab, welchen Winkel die Nuten 14 mit der Drehachse der Turbinenwelle 17 und welchen Winkel die Durchlassbohrungen 31 ebenfalls mit der Drehachse der Turbinenwelle 17 einschließen. Ferner wird die Drehzahl beeinflusst von dem Abstand, den die Stirnseite 16 der Turbine von der gegenüberliegenden Planseite des Einsatzkörpers 28 hat. Je größer dieser Spalt ist, umso kleiner wird die Drehzahl. Ein günstiger Wert für die Spaltbreite liegt bei ca. 1,6 mm, während der Außendurchmesser der die Turbine 13 bildenden Scheibe bei etwa 32 mm liegt und die Dicke ca. 8 mm beträgt. Der Querschnitt der Auslässe, also der Querschnitt der einzelnen Bohrungen 41, beträgt jeweils ca. 3 mm² und stellt den wesentlichen strömungsbegrenzenden Widerstand dar. Es wird davon ausgegangen, dass alle übrigen Strömungswiderstände in der Summe kleiner sind als der durch die Auslässe 41 hervorgerufene Strömungswiderstand.

Bei einer solchermaßen bemessenen Düse 1 wird die in Fig. 3 gezeigte Drehzahlkennlinie erhalten, wenn die Düse 1 mit Wasser bei Zimmertemperatur gespeist wird.

Wie zu ersehen ist, steigt bis ca. etwa 0,5 bar die Drehzahl des Düsenkopfes 22 proportional mit dem Druck bis auf ca. 37 U/min an. Bei Überschreiten dieses Druckes, also im Bereich zwischen ca. 0,5 bar und 1 bar kippt die Drehzahlkennlinie um und eine weitere Erhöhung des Druckes führt zunächst zu einer Verminderung der Drehzahl, insofern, als bis zu einem Bereich von ca. 10 bar die Drehzahl des Düsenkopfes 22 bis auf ca. 30 U/min absinkt. Erst bei einer weiteren Erhöhung des Druckes steigt die Drehzahl wieder allmählich an. Damit ist, wie ersichtlich, die neue Düse 1 eine langsam laufende Düse und in einem nennenswerten Bereich ihres Betriebsdruckes, nämlich zwischen 0,5 bar und 15 bar tritt keine druckproportionale Drehzahländerung auf. Ab 15 bar steigt die Drehzahl bis 20 bar nur unmerklich an. Im Rahmen der Anforderungen an eine solche Düse, die zur Reinigung von Behältern verwendet wird, kann somit davon ausgegangen werden, dass die Drehzahl angenähert konstant ist, denn einer Druckvariation von 1:10 steht eine Drehzahlvariation von 1:1,2 gegenüber. Somit wird es möglich, ohne die Drehzahl der Düse nennenswert zu ändern, die Behälterwände mit unterschiedlich scharfen Strahlen abzuspülen.

## Patentansprüche

1. Rotierende Düse (1), insbesondere für wässrige Flüssigkeiten,
mit einem Düsengehäuse (2), das einen Innenraum (4) aufweist, in den ein Flüssigkeitseinlass (11) einmündet,
mit einer Lagerbohrung (6) in dem Düsengehäuse (2), die aus dem Innenraum nach außen herausführt und in dem Innenraum (4) eine Axiallagerfläche (8) bildet, die in eine zylindrische aus dem Innenraum (4) herausführende Radiallagerfläche übergeht,
mit einer in der Lagerbohrung drehbar gelagerten und aus dem Innenraum (4) herausführenden Welle (17), die in dem Innenraum (4) eine radial nach außen vorspringende Axiallagerschulter (19) aufweist, die mit der Axiallagerfläche (8) der Lagerbohrung (6) zusammenwirkt und mit dieser ein Axiallager (23) bildet, wobei das Axiallager (23) als eine von dem Flüssigkeitsdruck gesteuerte Reibungsbremse wirkt,
mit einem Düsenkopf (22), der außerhalb des Gehäuses(2) auf der Welle (17) drehfest sitzt und wenigstens eine Düsenbohrung (41) enthält, aus der die Flüssigkeit mit einer bezüglich der Welle (17) radialen Komponente aus der Düse (1) austritt,
mit einer in der Welle (17) enthaltenen Kanalanordnung (33,34,42), über die der Düsenkopf (22) mit dem Flüssigkeitseinlass (11) strömungsmäßig verbunden ist, und
mit einer mit der Welle (17) unmittelbar und ohne Getriebe gekoppelten Antriebseinrichtung (13), die von der durch die Düse (1) strömenden Flüssigkeit in Gang gesetzt wird und eine vom Druck der Flüssigkeit an dem Flüssigkeitseinlass (11) abhängige Antriebskraft für die Welle (17) erzeugt.

2. Düse nach Anspruch 1, dadurch gekennzeichnet, dass die Antriebseinrichtung von einer Turbine (13) gebildet ist, die mit der Welle (17) drehfest verbunden ist und in dem Innenraum (4) rotiert.

3. Düse nach Anspruch 2, dadurch gekennzeichnet, dass die zu einer von dem Flüssigkeitsdruck herrührenden Axialkraft führenden Flächen an der Turbine (13) bzw. Welle (17) im Verhältnis zu der effektiven Axiallagerfläche so bemessen sind, dass beim Betrieb mit geringen Drücken in dem Axiallager (23) eine Flüssigkeitsschmierung auftritt, die mit zunehmenden Druck verschwindet.

4. Düse nach Anspruch 1, dadurch gekennzeichnet, dass das Axiallager (23) als Dichtung dient und darüber hinaus keine weitere Dichtung für die Welle (17) im Bereich des Axiallagers (23) vorgesehen ist.

5. Düse nach Anspruch 1, dadurch gekennzeichnet, dass der Reibbeiwert für trockene Reibung zwischen den Axiallagerflächen (8,25) zwischen 0,05 und 0,15 liegt.

6. Düse nach Anspruch 1, dadurch gekennzeichnet, dass wenigstens eine der Axiallagerflächen (8,25) PTFE aufweist.

7. Düse nach Anspruch 1, dadurch gekennzeichnet, dass beide Axiallagerflächen (8,25) PTFE aufweisen.

8. Düse nach Anspruch 1, dadurch gekennzeichnet, dass der Innenraum (4) zylindrisch und die Lagerbohrung (6) zu dem Innenraum (4) koaxial angeordnet ist.

9. Düse nach Anspruch 2, dadurch gekennzeichnet, dass strömungsmäßig vor der Turbine (13) ein wenigstens eine Durchlassbohrung (31) enthaltender Injektor (28) angeordnet ist, mit dem wenigstens ein mit einer tangentialen Komponente in die Turbine (13) einströmender Strahl erzeugt wird.

10. Düse nach Anspruch 9, dadurch gekennzeichnet, dass die Durchlassbohrung (31) in dem Injektor (28) gegenüber der Drehachse der Welle (17) radial versetzt ist und gegenüber der Drehachse der Welle (17) schräg geneigt verläuft.

11. Düse nach Anspruch 9, dadurch gekennzeichnet, dass der Injektor (28) wenigstens drei Durchlassbohrungen (31) enthält, die um die Drehachse der Welle (17) herum äquidistant angeordnet und gleichsinnig ausgerichtet sind.

12. Düse nach Anspruch 9, dadurch gekennzeichnet, dass die Turbine (13) auf der der Welle (17) gegenüberliegen den Stirnseite (16) einen Achsstummel (26) trägt, der in einer Lagerbohrung (27) des Injektors (28) drehbar gelagert ist.

13. Düse nach Anspruch 9, dadurch gekennzeichnet, dass die Turbine (13) auf der dem Injektor (28) zugekehrten Seite (16) plan ist.

14. Düse nach Anspruch 9, dadurch gekennzeichnet, dass der Injektor (28) auf der der Turbine (13) zugekehrten Seite (15) plan ist.

15. Düse nach Anspruch 9, dadurch gekennzeichnet, dass die Anzahl der in der Turbine (13) enthaltenen Durchlässe (14) teilerfremd mit der Anzahl der Durchlassbohrungen (31) in dem Injektor (28) ist.

16. Düse nach Anspruch 9, dadurch gekennzeichnet, dass die Turbine (13) die Gestalt einer zylindrischen Scheibe aufweist, in deren Rand Durchlässe (14) äquidistant verteilt enthalten sind, deren Längsachsen gegenüber der Drehachse der Welle (17) schräg geneigt sind.

17. Düse nach Anspruch 16, dadurch gekennzeichnet, dass Durchlässe Nuten (14) sind, die zum Umfang der zylindrischen Scheibe hin offen sind.

18. Düse nach Anspruch 16, dadurch gekennzeichnet, dass der Winkel, den die Durchlässe (14) der Turbine (13) mit der Drehachse der Welle (17) einschließen, kleiner ist als der Winkel, den die Durchlassbohrungen (31) in dem Injektor (28) mit der Drehachse einschließen.

19. Düse nach Anspruch 9, dadurch gekennzeichnet, dass der Winkel, den die Durchlässe (14) in der Turbine (13) mit der Drehachse der Welle (17) einschließen, zwischen 10° und 40° liegt.

20. Düse nach Anspruch 9, dadurch gekennzeichnet, dass der Winkel, den die Durchlassbohrungen (31) in dem Injektor (28) mit der Drehachse der Welle (17) einschließen, zwischen 15° und 75° liegt.

## Claims

1. Rotating nozzle (1), in particular for aqueous fluids,
with a nozzle housing (2) having an inner chamber (4) into which a fluid inlet (11) opens,
with a bearing bore (6) in the nozzle housing (2), leading outwards from the inner space and forming in the inner chamber (4) an axial bearing face (8) which merges into a cylindrical radial bearing face leading out of the inner chamber (4),
with a shaft (17) rotatably mounted in the bearing bore and leading out of the inner chamber (4), the shaft having in the inner chamber (4) a radially outwardly projecting axial bearing shoulder (19) which co-operates with the axial bearing face (8) of the bearing bore (6) and forms with the latter an axial bearing (23), the axial bearing (23) acting as a friction brake controlled by the fluid pressure,
with a nozzle head (22) which is seated on the shaft (17) outside the housing (2) to rotate with the shaft and contains at least one nozzle bore (41) from which the fluid emerges out of the nozzle (1) with a radial component in relation to the shaft (17),
with a channel arrangement (33, 34, 42) contained within the shaft (17) and by which the nozzle head (22) is connected to the fluid inlet (11) for flow, and
with a driving device (13) coupled directly to the shaft (17) and without gearing, and which is set in motion by the fluid emerging from the nozzle (1) and generates a driving force for the shaft (17) dependent on the pressure of the fluid at the fluid inlet (11).

2. Nozzle according to claim 1, characterised in that the driving device is formed by a turbine (13) which is secured to the shaft (17) to rotate with it and rotates in the inner chamber (4).

3. Nozzle according to claim 2, characterised in that the surfaces on the turbine (13) and shaft (17) leading to an axial force derived from the fluid pressure are of such dimensions in relation to the effective axial bearing surface that on operation at low pressures there arises within the axial bearing (23) a fluid lubrication which vanishes with increasing pressure.

4. Nozzle according to claim 1, characterised in that the axial bearing (23) serves as a seal and furthermore no additional seal is provided for the shaft (17) in the region of the axial bearing (23).

5. Nozzle according to claim 1, characterised in that the friction co-efficient for dry friction between the axial bearing faces (8, 25) lies between 0.05 and 0.15.

6. Nozzle according to claim 1, characterised in that at least one of the axial bearing faces (8, 25) is made of PTFE.

7. Nozzle according to claim 1, characterised in that both axial bearing faces (8, 25) are made of PTFE.

8. Nozzle according to claim 1, characterised in that the inner chamber (4) is cylindrical and the bearing bore (6) is arranged co-axially with respect to the inner chamber (4).

9. Nozzle according to claim 2, characterised in that upstream of the turbine (13) in the direction of flow there is arranged an injector (28) which contains at least one bore (31) through it and by which there is produced at least one stream flowing into the turbine (13) with a tangential component.

10. Nozzle according to claim 9, characterised in that the bore (31) in the injector (28) is offset radially in relation to the axis of rotation of the shaft (17) and extends inclined in relation to the axis of rotation of the shaft (17).

11. Nozzle according to claim 9, characterised in that the injector (28) contains at least three bores (31) through it, arranged equidistantly around the axis of rotation of the shaft (17) and directed in the same sense.

12. Nozzle according to claim 9, characterised in that the turbine (13) carries on its end face (16) opposite the shaft (17) an axial spigot (26) which is rotatably mounted in a bearing bore (27) in the injector (28).

13. Nozzle according to claim 9, characterised in that the turbine (13) is flat on the side (16) which faces towards the injector (28).

14. Nozzle according to claim 9, characterised in that the injector (28) is flat on the side (15) which faces towards the turbine (13).

15. Nozzle according to claim 9, characterised in that the number of openings (14) contained in the turbine (13) is different (and with no common factor) from the number of bores (31) through the injector (28).

16. Nozzle according to claim 9, characterised in that the turbine (13) has the shape of a cylindrical disc, in the edge of which are contained equidistantly distributed passages (14) of which the longitudinal axes are inclined with respect to the axis of rotation of the shaft (17).

17. Nozzle according to claim 16, characterised in that the passages are grooves (14) which are open towards the periphery of the cylindrical disc.

18. Nozzle according to claim 16, characterised in that the angle which the passages (14) in the turbine (13) make with the axis of rotation of the shaft (17) is smaller than the angle which the bores (31) through the injector (28) make with the axis of rotation.

19. Nozzle according to claim 9, characterised in that the angle which the passages (14) in the turbine (13) make with the axis of rotation of the shaft (17) lies between 10° and 40°.

20. Nozzle according to claim 9, characterised in that the angle which the bores (31) through the injector (28) make with the axis of rotation of the shaft (17) lies between 15° and 75°.

## Revendications

1. Buse rotative (1), en particulier pour des liquides aqueux, avec un corps de buse (2) qui comporte une chambre intérieure (4) dans laquelle débouche une entrée de liquide (11),
avec un alésage de palier (6) aménagé dans le corps de buse (2), qui débouche hors de la chambre intérieure (4) et forme, dans la chambre intérieure (4), une surface de butée axiale (8) qui se raccorde à une surface de palier radial cylindrique débouchant hors de la chambre intérieure (4),
avec un arbre (17) monté tournant dans l'alésage de palier et menant hors de la chambre intérieure (4), qui présente, dans la chambre intérieure (4), un épaulement de butée axiale (19) faisant saillie radialement à l'extérieur, qui coopère avec la surface de butée axiale (8) de l'alésage de palier (6) et forme avec celle-ci une butée axiale (23), la butée axiale (23) se comportant en frein à friction commandé par la pression du liquide,
avec une tête de buse (22) qui est montée solidaire en rotation de l'arbre (17), à l'extérieur du corps de buse (2), et comporte au moins un orifice de buse (41) par lequel le liquide sort de la buse (1) avec une composante radiale par rapport à l'arbre (17),
avec un système de canaux (33, 34, 42) aménagé dans l'arbre (17), par lequel la tête de buse (22) communique sur le plan de l'écoulement avec l'entrée de liquide (11) et
avec un dispositif d'entraînement (13) qui est relié directement et sans engrenages à l'arbre (17), est mis en mouvement par le liquide qui s'écoule à travers la buse (1) et produit une force d'entraînement pour l'arbre (17) dépendante de la pression du liquide présent à l'entrée de liquide (11).

2. Buse selon la revendication 1, caractérisée par le fait que le dispositif d'entraînement est formé d'une turbine (13) qui est solidaire en rotation de l'arbre (17) et tourne dans la chambre intérieure (4).

3. Buse selon la revendication 2, caractérisée par le fait que les surfaces de la turbine (13) et de l'arbre (17) qui, sous l'action de la pression de liquide, engendrent une force axiale, par rapport à la surface de butée axiale effective, sont dimensionnées de manière à obtenir en fonctionnement sous de faibles pressions, dans la butée axiale (23), une lubrification par liquide qui disparaît lorsque la pression augmente.

4. Buse selon la revendication 1, caractérisée par le fait que la butée axiale (23) sert de joint et qu'en outre aucun joint supplémentaire n'est prévu pour l'arbre (17), dans la région de la butée axiale (23).

5. Buse selon la revendication 1, caractérisée par le fait que le coefficient de frottement pour le frottement sec entre les surfaces de butée axiale (8, 25) est compris entre 0,05 et 0,15.

6. Buse selon la revendication 1, caractérisée par le fait qu'au moins une des surfaces de butée axiale (8, 25) comporte du PTFE.

7. Buse selon la revendication 1, caractérisée par le fait que les deux surfaces de butée axiale (8, 25) comportent du PTFE.

8. Buse selon la revendication 1, caractérisée par le fait que la chambre intérieure (4) est cylindrique et que l'alésage de palier (6) est coaxial avec la chambre intérieure (4).

9. Buse selon la revendication 2, caractérisée par le fait qu'un injecteur (28) pourvu d'au moins un trou de passage (31) est disposé en amont de la turbine (13) sur le plan de l'écoulement, injecteur à l'aide duquel est produit au moins un jet qui entre dans la turbine (13) avec une composante tangentielle.

10. Buse selon la revendication 9, caractérisée par le fait que le trou de passage (31) dans l'injecteur (28) est décalé radialement par rapport à l'axe de rotation de l'arbre (17) et est incliné par rapport à l'axe de rotation de l'arbre (17).

11. Buse selon la revendication 9, caractérisée par le fait que l'injecteur (28) comporte au moins trois trous de passage (31) qui sont répartis de manière uniforme autour de l'axe de rotation de l'arbre (17) et sont orientés dans le même sens.

12. Buse selon la revendication 9, caractérisée par le fait que la turbine (13), sur sa face frontale (16) opposée à l'arbre (17), porte un bout d'arbre (26) qui est monté tournant dans un alésage de palier (27) de l'injecteur (28).

13. Buse selon la revendication 9, caractérisée par le fait que la turbine (13), au niveau de sa face (16) tournée vers l'injecteur (28), est plane.

14. Buse selon la revendication 9, caractérisée par le fait que l'injecteur (28), au niveau de sa face (15) tournée vers la turbine (13), est plan.

15. Buse selon la revendication 9, caractérisée par le fait que le nombre de passages (14) prévus dans la turbine (13) et le nombre des trous de passage (31) dans l'injecteur (28) sont premiers entre eux.

16. Buse selon la revendication 9, caractérisée par le fait que la turbine (13) a la forme d'un disque cylindrique dans le bord duquel des passages (14) sont répartis de manière uniforme, passages dont les axes longitudinaux sont inclinés par rapport à l'axe de rotation de l'arbre (17).

17. Buse selon la revendication 16, caractérisée par le fait que les passages sont des rainures (14) qui sont ouvertes en direction de la périphérie du disque cylindrique.

18. Buse selon la revendication 16, caractérisée par le fait que l'angle que forment les passages (14) dans la turbine (13) avec l'axe de rotation de l'arbre (17) est inférieur à l'angle que forment les trous de passage (31) dans l'injecteur (28) avec l'axe de rotation.

19. Buse selon la revendication 9, caractérisée par le fait que l'angle que forment les passages (14) dans la turbine (13) avec l'axe de rotation de l'arbre (17) est compris entre 10° et 40°.

20. Buse selon la revendication 9, caractérisée par le fait que l'angle que forment les trous de passage (31) dans l'injecteur (28) avec l'axe de rotation de l'arbre (17) est compris entre 15° et 75°.
